# EUROPÄISCHE PATENTSCHRIFT

(11) **EP 4 129 592 B1**
(45) Veröffentlichungstag und Bekanntmachung des Hinweises auf die Patenterteilung: **03.06.2026**
(21) Anmeldenummer: 22188142.8
(22) Anmeldetag: 01.08.2022
(51) Int. Cl.: B27F 7/13

(54) **ZUFÜHREINRICHTUNG, ANORDNUNG UND VERWENDUNG EINER SOLCHEN ANORDNUNG**
FEEDING DEVICE, ARRANGEMENT AND USE OF SUCH A DEVICE
DISPOSITIF D'ALIMENTATION, ENSEMBLE ET UTILISATION D'UN TEL ENSEMBLE

(30) Priorität: 02.08.2021 DE 102021120006
(43) Veröffentlichungstag der Anmeldung: 08.02.2023
(73) Patentinhaber: Beck Fastening GmbH, 5270 Mauerkirchen (AT)
(72) Erfinder: SIEMERS, Stefan, 84489 Burghausen (DE)
(74) Vertreter: Paul & Albrecht Patentanwälte PartG mbB

(56) Entgegenhaltungen:
- EP-A1- 0 618 022
- DE-A1- 102005 006 795
- US-B2- 10 675 776
- US-B2- 7 487 583

## Beschreibung

Die vorliegende Erfindung betrifft eine Zuführeinrichtung zum Zuführen von Nägeln zu einem Nagelsetzgerät, welche eine Schlauchleitung mit einem vorderen Anschluss zum Anbringen an ein Nagelsetzgerät und mit mindestens einem hinteren Anschluss zum Anbringen an eine Bereitstellungseinheit für Nägel aufweist, so dass durch die Schlauchleitung Nägel in ihrer Längsrichtung hintereinander dem Nagelsetzgerät zugeführt werden können, wobei die Zuführeinrichtung eine Antriebseinheit zur Förderung der Nägel in Richtung des vorderen Anschlusses umfasst.

Darüber hinaus betrifft die vorliegende Erfindung eine Anordnung zum sequenziellen Eintreiben einer Vielzahl von Nägeln in ein Bauteil, sowie die Verwendung einer solchen Anordnung.

Nägel gehören zu den ältesten bekannten Verbindungsmitteln in der Konstruktionstechnik, wie Hausbau, Schiffbau, Rüstungstechnik etc., meist im Zusammenhang mit dem Werkstoff Holz. Zu unterscheiden ist zwischen Nägeln aus Metall, zumeist Eisen oder Stahl, und Holznägeln, die in den letzten Jahren zunehmend zum Verbinden von einem oder mehreren Bauteilen aus Holz eingesetzt werden. Traditionell werden Nägel mit Hämmern in den zu nagelnden Werkstoff eingetrieben. In der Regel sind dazu mehrere Hammerschläge nötig, wobei die Gefahr des Verbiegens des Nagels besteht, wenn der Nagelkopf nicht in der Verlängerung des Nagelschafts getroffen wird.

Mit zunehmender Industrialisierung wird die Produktionsgeschwindigkeit aus ökonomischen Gründen immer wichtiger. Aus diesem Grunde wurden beispielsweise Nagelsetzgeräte entwickelt, die mit unterschiedlichen Antriebskonzepten ausgerüstet sein können. Eine besondere Bedeutung haben dabei Druckluftnagler, welche üblicherweise mit Drücken von 5 bis 6 bar betrieben werden. Mit derartigen Druckluftnaglern können Eintreibgeschwindigkeiten von etwa 25 Meter pro Sekunde realisiert werden.

Übliche Druckluftnagler besitzen einen Grundkörper, welcher ein Laufrohr zum Führen eines in ein Werkstück einzutreibenden Nagels und eines diesen antreibenden Schlagbolzens umfasst. Das Laufrohr erstreckt sich zwischen einem vorderen freien Ende, welches zum Eintreiben eines Nagels auf das Werkstück aufgesetzt wird, und einem hinteren antriebsseitigen Ende, welches mit der Vorrichtung zur Beaufschlagung mit Druckluft fluidisch verbunden ist, und bildet innenseitig einen Schusskanal.

Derartige Druckluftnagler sind weit verbreitet. In den letzten Jahren ergibt sich zunehmen die Notwendigkeit, Bauteile, beispielsweise Wandelemente von Fertighäusern, automatisiert herzustellen. Dazu ist es notwendig, eine Vielzahl von Nägeln automatisiert nacheinander in ein Bauteil einzutreiben. Dazu werden zumeist Portalanlagen angesetzt, bei welchen ein Nagelsetzgerät automatisiert verfahren wird, um an definierten Positionen Nägel in ein Bauteil einzutreiben. Die Nägel werden dabei zumeist in einem Magazin, welches seitlich am Nagelsetzgerät angeordnet ist, nacheinander dem Nagelsetzgerät zugeführt.

Ein solcher Aufbau hat sich grundsätzlich zur Herstellung von Bauteilen bewährt. Jedoch wird zu teilen als nachteilig angesehen, dass die Magazine von Nägeln, welche am Nagelsetzgerät befestigt sind, nur eine sehr begrenzte Anzahl von Nägeln tragen, so dass das Einsetzen eines neuen Magazins regelmäßig notwendig ist und mit einer erheblichen Stillstandszeit der Produktionsanlage einhergeht.

Die US 10,675,776 B2 offenbart eine Anordnung zum sequenziellen Eintreiben einer Vielzahl von Nägeln in ein Bauteil, konkret eine Anlage zum Herstellen von Paletten. Diese umfasst eine Bereitstellungseinheit für Nägel, welche mittels Überdruck durch Schläuche hintereinander an mehrere an einem Roboter angeordnete Nägelsetzgeräte zugeführt werden können. Konkret werden die Nägel einzeln nacheinander in eine Schlauchleitung eingebracht und in dieser mit Überdruck gefördert.

Ein weiteres Nagelsetzgerät mit entsprechender Zuführeinrichtung gemäß dem Oberbegriff des Anspruchs 1 ist beispielsweise aus der EP 0 618 022 A1 vorbekannt, ein weiteres aus der US 7,487,583 B2.

Aufgabe der vorliegenden Erfindung ist es daher, eine Zuführeinrichtung, ein Nagelsetzgerät und eine Anordnung zum sequenziellen Eintreiben einer Vielzahl von Nägeln in ein Bauteil bereitzustellen, welche die zuvor genannten Nachteile vermeiden und insbesondere ein möglichst kontinuierliches Zuführen und Eintreiben von Nägeln ermöglichen.

Diese Aufgabe ist bei einer Zuführeinrichtung der eingangs genannten Art dadurch gelöst, dass diese eine Schlauchleitung mit einem vorderen Anschluss zum Anbringen an einem Nagelsetzgerät und mindestens einem hinteren Anschluss zum Anbringen an einer Bereitstellungseinheit für Nägel aufweist, wobei durch die Schlauchleitung Nägel in ihrer Längsrichtung hintereinander dem Nagelsetzgerät zugeführt werden können.

Darüber hinaus ist die der Erfindung zu Grunde liegende Aufgabe bei einer Anordnung zum sequenziellen Eintreiben einer Vielzahl von Nägeln in ein Bauteil mit einem Nagelsetzgerät, insbesondere einem Druckluftnagler, mit einem Schusskanal zum Führen eines in ein Bauteil einzutreibenden Nagels und einem diesen antreibenden Schlagbolzen, wobei das Nagelsetzgerät einen Anschluss zum Anbringen einer Zuführeinrichtung aufweist, und einer an dem Nagelsetzgerät angeschlossenen Zuführeinrichtung gelöst.

Der Erfindung liegt die Überlegung zu Grunde, die einzutreibenden Nägel nicht unmittelbar am Nagelsetzgerät in Form eines Magazins zu bevorraten, sondern bedarfsweise über eine längere Strecke zum Nagelsetzgerät zu transportieren. Mit anderen Worten ist vorgesehen, Nägel in einer Bereitstellungseinheit entfernt von dem Nagelsetzgerät zur Verfügung zu stellen und in ihrer Längsrichtung durch eine Schlauchleitung zum Nagelsetzgerät zu transportieren. Eine Schlauchleitung hat dabei eine gewisse Flexibilität und ist geeignet, über eine längere Strecke die Nägel zuverlässig dem Nagelsetzgerät zuzuführen. Eine solche Zuführeinrichtung ist prinzipiell geeignet für automatisierte Produktionsanlagen, bei denen das Nagelsetzgerät mittels eines Roboters verfahren wird, wie auch für handgeführte Systeme, bei denen ein Nagelsetzgerät auf einem manuell verfahrbaren Schlitten befestigt sein kann.

Durch das Anschließen der Zuführeinrichtung an das Nagelsetzgerät wird die erfindungsgemäße Anordnung geschaffen, mit der kontinuierlich die Nägel über eine längere Strecke unmittelbar dem Nagelsetzgerät zugeführt und in ein Bauteil eingetrieben werden können. Die Verbindung der Zuführeinrichtung an dem Nagelsetzgerät kann dabei in an sich bekannter Weise über eine Verschraubung, insbesondere eine solche mit einer Überwurfmutter, oder durch eine andere bekannte Kupplungseinrichtung erfolgen.

Die Schlauchleitung kann dabei insbesondere einen Schlauch umfassen, welcher aus Polyamid, insbesondere PA12 ausgebildet ist. Hierbei kann es sich um handelsübliche Pneumatik-Schläuche handeln. Solche Schläuche haben sich als besonders abriebfest zum kontinuierlichen Zuführen von Nägel in deren Längsrichtung erwiesen.

Erfindungsgemäß umfasst die Zuführeinrichtung eine Antriebseinheit zur Förderung der Nägel in Richtung des vorderen Anschlusses. Konkret weist die Antriebseinheit eine insbesondere druckluftbetriebene Ejektorpumpe auf, welche die Schlauchleitung in eine hintere, im Betrieb setzgerätferne Unterdruck-Schlauchleitung, in welcher die Nägel durch Unterdruck in Richtung des vorderen Anschlusses gefördert werden können, und in eine vordere, im Betrieb setzgerätnahe Überdruck-Schlauchleitung, in welcher die Nägel in Richtung des vorderen Anschlusses durch Überdruck gefördert werden können, unterteilt. Mit anderen Worten sind zwei Abschnitte der Förderung vorgesehen. In einem hinteren Abschnitt der Schlauchleitung ist ein Unterdruck vorgesehen, das heißt die Nägel werden praktisch von dem Anschluss für die Bereitstellungseinheit nach vorne gesogen, wohingegen in einem vorderen, nagelsetzgerätnahen Schlauchabschnitt ein Überdruck herrscht, so dass die Nägel in Richtung des vorderen Anschlusses beziehungsweise des Nagelsetzgeräts mit Überdruck gedrückt werden. Ein solcher Aufbau kann mittels einer Ejektorpumpe realisiert werden. Dabei handelt es sich um eine Pumpe, bei der die Pumpwirkung durch einen Fluidstrahl erzeugt wird. Ein Treibmedium wird dabei in die Ejektorpumpe eingeblasen und nach vorne befördert, wodurch im hinter der Ejektorpumpe liegenden Bereich ein Unterdruck entsteht, durch welchen vorliegend die Nägel angesaugt werden können. Die Nägel wechseln beim Durchlaufen der Ejektorpumpe vom Unterdruck- in den Überdruckbereich und werden dabei beschleunigt.

Bevorzugt ist die Überdruck-Schlauchleitung kürzer als die Unterdruck-Schlauchleitung. Dieser Ausgestaltung liegt die Überlegung zu Grunde, dass die Nägel zunächst über eine relativ lange Strecke durch Unterdruck gefördert werden, bevor sie relativ nahe am Nagelsetzgerät in den Überdruckbereich gelangen.

Um eine kontinuierliche Zuführung in ein Nagelsetzgerät realisieren zu können, kann in einem an den vorderen Anschluss angrenzenden Abschnitt der Schlauchleitung eine Staustrecke oder ein Teil einer Staustrecke vorgesehen sein, in welcher sich die Nägel vor der Zufuhr in das Nagelsetzgerät stauen können. Mit anderen Worten ist vor dem Erreichen des Nagelsetzgeräts ein Bereich vorgesehen, in welchem Nägel hintereinander in Anlage kommen, so dass jeweils die Nagelspitze eines Nagels gegen den Nagelkopf eines benachbarten Nagels stößt. Dadurch wird ein gewisser Puffer gebildet, so dass sichergestellt ist, dass stets ein Nagel bereit ist, dem Schußkanal eines Nagelsetzgeräts zugeführt zu werden. Durch einen solchen Puffer können Betriebsunterbrechungen minimiert werden.

Bei der erfindungsgemäßen Anordnung kann sich die Staustrecke auch bis in das Nagelsetzgerät erstrecken, so dass ein hinterer Teil der Staustrecke in der Schlauchleitung der Zuführeinrichtung und ein vorderer Teil der Staustrecke im Nagelsetzgerät angeordnet ist.

Am hinteren Ende der Staustrecke kann ein Staustreckensensor vorgesehen sein, welcher erkennen kann, ob gestaute Nägel bis zu dem hinteren Ende der Staustrecke reichen. Ein solcher Sensor kann beispielsweise als Lichtschranke, Berührungssensor oder anderweitig ausgebildet sein. Dadurch wird es einer Steuerung ermöglicht, zu erkennen, ob die Staustrecke mit Nägeln gefüllt ist.

Die Zuführeinrichtung kann ferner eine umschaltbare Stellweiche umfassen, welche die Schlauchleitung an ihrem hinteren Endbereich aufteilt, so dass rückseitig zwei Schlauchleitungsabschnitte in die Stellweiche münden, die an ihrem jeweiligen hinteren Ende einen Anschluss zum Anbringen an einer Bereitstellungseinheit für Nägel aufweisen. Bevorzugt weist die Stellweiche einen Pneumatikzylinder auf, um die Stellweiche umschalten zu können. Eine solche Stellweiche hat die Aufgabe, zwischen mindestens zwei, insbesondere genau zwei Bereitstellungseinheiten für Nägel umschalten zu können. Wenn beispielsweise eine Bereitstellungseinheit leer ist und neu mit Nägeln bestückt werden muss, so kann in der Zwischenzeit die Produktion weiterlaufen, indem auf die andere Bereitstellungseinheit umgeschaltet wird. Die Stellweiche besitzt somit den Grundaufbau eines 3/2-Wegeventils.

Die Zuführeinrichtung kann ferner mindestens eine Bereitstellungseinheit für Nägel aufweisen, welche mit einem hinteren Ende der Schlauchleitung verbunden ist. Die Bereitstellungseinheit für Nägel hat die prinzipielle Aufgabe, Nägel in großer Menge bereitzustellen und zuverlässig in das hintere Ende der Schlauchleitung einzubringen.

Mindestens eine Bereitstellungseinheit kann einen Vibrationsförderer, insbesondere einen Vibrationswendelförderer umfassen, mittels dessen Nägel Kopf an Kopf hängend dem nagelsetzgerätfernen Ende der Schlauchleitung zugeführt und einzeln nacheinander in die Schlauchleitung eingebracht werden können. Eine solche Bereitstellungseinheit eignet sich insbesondere für Nägel mit Kopf. Diese können aufgereiht dem hinteren Schlauchende zugeführt werden.

Konkret kann der Vibrationsförderer mit einem Bunker verbunden sein, aus welchem Nägel zugeführt werden können. Ferner können Sensormittel vorgesehen sein, um den Füllstand des Bunkers zu überwachen.

Es ist somit vorgesehen, dass die Nägel ungeordnet in einen Bunker eingebracht werden können und durch entsprechende Vorrichtungen so sortiert werden, dass sie nacheinander am Kopf hängend dem hinteren Ende der Schlauchleitung zugeführt werden können, wo sie dann durch den Unterdruck angesaugt werden.

Ferner kann mindestens eine Bereitstellungseinheit eine Sortiereinheit umfassen, welche ausgebildet ist, insbesondere Nägel ohne Kopf derart zu sortieren, dass die Nägel einheitlich in eine Förderrichtung weisen und so in das hintere Ende der Schlauchleitung eingebracht werden können. Nägel ohne Kopf sind entsprechend anders zu handhaben und können beispielsweise durch Vibrationsrinnen so angeordnet werden, dass sie in die gleiche Richtung weisen und so kontinuierlich in das Ende der Schlauchleitung eingesetzt werden können. Auch bei dieser Ausführungsform können Nägel in einen Bunker oder einen anderen Behälter eingebracht werden, dessen Füllstand mit Sensormitteln überwacht wird.

Gemäß einer weiteren Ausführungsform kann mindestens eine Bereitstellungseinheit eine Abwickelstation zum Abwickeln von Nagelmagazinen und mittels zum Schieben der Nägel aus Magazinen umfassen, so dass die Nägel direkt aus dem Nagelmagazin in das hintere Ende der Schlauchleitung geschoben werden können. Diese Ausführungsform eignet sich sowohl für Nägel mit, als auch ohne Kopf. Dabei ist vorgesehen, dass die Nägel auf Holz mit sehr großen Stückzahlen magaziniert aufgewickelt sind. In der Bereitstellungseinheit werden die Nägel beispielsweise mittels eines Pneumatikzylinders aus der Magazinierung geschoben und dabei direkt dem hinteren Ende der Schlauchleitung zugeführt.

Gemäß einer bevorzugten Ausgestaltung weist die Zuführeinrichtung zwei Bereitstellungseinheiten auf, die mit jeweils einem hinteren Ende der Schlauchleitung verbunden sind. Dieser Ausgestaltung liegt die Überlegung zu Grunde, eine kontinuierliche Zufuhr von Nägeln zu ermöglichen. Falls eine Bereitstellungseinheit leer ist, kann mittels der Stellweiche auf die andere Bereitstellungseinheit umgeschaltet werden, so dass die Fertigung ohne Unterbrechung fortgesetzt werden kann. In der Zwischenzeit kann dann ein neues Nagelmagazin in die erste Bereitstellungseinheit eingesetzt werden.

Die Zuführeinrichtung kann ferner eine Steuereinheit umfassen. Diese kann derart konfiguriert sein, dass das Einbringen von Nägeln in die Schlauchleitung an der Bereitstellungseinheit/den Bereitstellungseinheiten unterbrochen wird, wenn der Staustreckensensor detektiert, dass die Staustrecke vollständig mit Nägeln gefüllt ist. Mit anderen Worten bildet die Staustrecke einen Puffer, der nur bei Bedarf aufgefüllt wird, indem neue Nägel von der Bereitstellungseinheit nach vorne geführt werden. So lange die Staustrecke mit Nägeln gefüllt ist, ist eine solche Nachfuhr von Nägeln von der Bereitstellungseinheit nicht erforderlich.

Das Nagelsetzgerät weist bevorzugt einen zum Anschluss der Schlauchleitung führenden Zuführkanal auf, welcher schräg zum Schusskanal verläuft und in diesen mündet. Durch diesen Zuführkanal, welcher im Betrieb an die Schlauchleitung angeschlossen ist, können die Nägel dem Schusskanal zugeführt werden. Der Zuführkanal kann auch einen Teil der Staustrecke umfassen.

Konkret können dazu Vereinzelungsmittel vorgesehen sein, um Nägel einzeln aus dem Zuführkanal dem Schusskanal des Nagelsetzgeräts zuzuführen. Dieser Ausgestaltung liegt die Überlegung zu Grunde, dass die Nägel, die in der Staustrecke vor dem Erreichen des Nagelsetzgerätes Spitze an Kopf direkt hintereinanderliegen, vereinzelt werden müssen, um sie in ein Bauteil eintreiben zu können.

In konkreter Ausgestaltung können die Vereinzelungsmittel eine Halteeinrichtung umfassen, welche ausgebildet ist, einen vorderen Nagel im Zuführkanal form- und/oder kraftschlüssig zu blockieren. Dazu kann die Halteeinrichtung mindestens ein Verriegelungselement umfassen, welches quer zum Zuführkanal bewegbar ist zwischen einer Blockierposition, in welcher der Nagel vor Erreichen des Schusskanals blockiert wird, und einer Freigabeposition, in welcher der Nagel in den Schusskanal weitergefördert werden kann. Mit anderen Worten ist vorgesehen, dass die Nägel einzeln freigegeben werden. Dazu ist ein Verriegelungselement vorgesehen, welches in seiner Blockierposition in den Zuführkanal ragt und die Bewegung des jeweils vorderen Nagels blockiert, wohingegen es in seiner Freigabeposition bevorzugt aus dem Zuführkanal herausbewegt ist, so dass der vordere Nagel freigegeben wird.

Das Verriegelungselement kann dabei derart ausgebildet sein, dass es einen Nagel mit einem Kopf vor dem Kopf formschlüssig greifen kann. In dem Fall, dass Nägel mit Kopf eingetrieben werden sollen, kann somit das Verriegelungselement den Nagel am Kopf greifen und formschlüssig blockieren. Konkret kann dies beispielsweise durch eine Ausnehmung für den Nagelschaft realisiert werden, die am Verriegelungselement ausgebildet ist.

Die Halteeinrichtung kann auch ein vorderes Verriegelungselement und ein hinteres Verriegelungselement umfassen. Dieser Ausgestaltung liegt die Überlegung zugrunde, sowohl den vordersten Nagel in der Staustrecke, als auch den folgenden Nagel und damit alle weiteren Nägel in der Staustrecke zu blockieren und damit am Eintritt in den Schusskanal zu hindern. Der vordere Nagel kann dann freigegeben werden, wobei der folgende Nagel nach wie vor blockiert ist. Anschließend kann das vordere Verriegelungselement wieder in seine Blockierposition gebracht werden, bevor das hintere Verriegelungselement in seine Freigabeposition gebracht wird. Damit wird durch den Überdruck in der Staustrecke der bisher folgende Nagel nach vorne in Richtung des Schusskanals bewegt, jedoch durch das vordere Verriegelungselement am Eintritt in den Schusskanal gehindert. Anschließend wird das hintere Verriegelungselement wieder in seine Blockierposition gebracht, so dass wiederum die in der Staustrecke folgenden Nägel angehalten werden können. Nun kann der vordere Nagel durch Bringen des vorderen Verriegelungselements in die Freigabeposition einzeln in den Schusskanal eingebracht werden. Mit anderen Worten erfolgt die Vereinzelung der Nägel durch wechselndes Bewegen der beiden Verriegelungselemente. Eine solche Vorgehensweise eignet sich besonders für kopflose Nägel, welche anders als Nägel mit Kopf nicht formschlüssig einzeln gegriffen werden können.

Bevorzugt ist das vordere Verriegelungselement derart ausgebildet und angeordnet, dass es in seiner Blockierposition so in den Zuführkanal ragt, dass ein vorderer Nagel in der Staustrecke insbesondere formschlüssig vor der Zufuhr in den Schusskanal angehalten werden kann. Somit ist vorgesehen, dass der vordere Nagel am Eintritt in den Schusskanal dadurch gehindert wird, dass der Zuführkanal durch das vordere Verriegelungselement mechanisch gesperrt wird. Bevorzugt liegt der Nagel dabei mit seiner Spitze an dem vorderen Verriegelungselement an.

Das hintere Verriegelungselement kann derart ausgebildet sein, einen Nagel, insbesondere einen kopflosen Nagel, im Zuführkanal kraftschlüssig zu klemmen. Damit kann der dem vorderen Nagel folgende Nagel gegen die Wandung des Zuführkanals kraftschlüssig geklemmt werden. Auch die nachfolgenden Nägel, welche im Betrieb durch den herrschenden Überdruck nach vorne gedrückt werden, können auf diese Weise angehalten und nacheinander einzeln in den Schusskanal eingebracht werden.

Zur Betätigung kann jedem Verriegelungselement ein Pneumatikzylinder zugeordnet sein. Dieser ermöglicht eine schnelle Betätigung und gleichzeitig das Aufbringen relativ hoher Kräfte.

Die Vereinzelungsmittel können auch einen Klappenmechanismus umfassen, welcher eine schwenkbare Klappe aufweist. Diese kann ausgebildet sein, den Zuführkanal wahlweise zu blockieren. Insbesondere kann eine solche Klappe mit dem Schlagbolzen des Nagelsetzgeräts mechanisch gekoppelt sein, so dass die Zufuhr eines Nagels nur möglich ist, wenn der Schlagbolzen in einer zurückgezogenen Position ist und der Schusskanal frei ist.

Die erfindungsgemäße Anordnung ist besonders geeignet zum Zuführen und Eintreiben aus lignozellulosischem Material, insbesondere von Nägeln aus Holz und/oder einem Holzwerkstoff, bevorzugt von einem organisch gebundenen Holzwerkstoff. Besonders bevorzugt bestehen die Nägel dabei aus einem kunstharzgebundenen Schichtholz oder einem kunstharzgebundenen Faserverbundwerkstoff, der lignozellulosische Fasern aus Einjahrespflanzen enthält. Der organisch gebundene Holzwerkstoff kann dabei Phenolharz als Kunstharz enthalten. Bevorzugt enthält der organisch gebundene Holzwerkstoff Kunstharz in einer Menge von wenigstens 5 Gew.-%, insbesondere wenigstens 10 Gew.-%, bevorzugt wenigsten 15 Gew.-%, besonders bevorzugt wenigstens 18 Gew.-% und/oder höchstens 40 Gew.-%, insbesondere höchstens 30 Gew.-%, bevorzugt höchstens 25 Gew.-%, besonders bevorzugt höchstens 20 Gew.-%.

Derartige Nägel aus einem lignozellulosischem Material sind besonders geeignet zum Verbinden von Komponenten aus Holz, da es sich um einen gleichartigen Werkstoff handelt und eine nachträgliche Bearbeitung im Gegensatz zu der Verwendung von Metallnägeln und/oder Kunststoffnägeln ohne Probleme möglich ist. Besonders bevorzugt können die Nägel aus einem harzgebundenen Schichtholz oder einem kunstharzgebundenen Faserverbundwerkstoff, der lignozellulosische Fasern aus Einjahrespflanzen enthält, bestehen. Ferner können die Nägel eine Dichte von > 0,65 g/cm³, insbesondere eine Dichte > 0,85 g/cm³ und bevorzugt eine Dichte > 1,0 g/cm³ aufweisen.

Bevorzugt besitzen die Nägel, zu deren Eintreiben die erfindungsgemäße Anordnung verwendet werden kann, einen Nagelschaft, an dessen vorderen Ende eine als kegelförmige Rundspitze ausgebildete Nagelspitze vorgesehen ist, wobei der Spitzenwinkel der Nagelspitze > 36°, insbesondere > 40° ist, bevorzugt im Bereich von 45 bis 60° liegt und besonders bevorzugt 45° oder 60° beträgt. Der Durchmesser des Nagelschafts beträgt dabei bevorzugt mindestens 2 mm, insbesondere mindestens 3 mm, bevorzugt mindestens 4 mm, und/oder höchstens 8 mm, insbesondere höchstens 6 mm, bevorzugt höchstens 5 mm.

Die erfindungsgemäße Anordnung kann, insbesondere wenn sie zum Zuführen und Eintreiben von Nägeln aus lignozellulosischem Material verwendet wird, derart eingesetzt werden, dass die Nägel direkt, d.h. ohne das Erstellen einer Vorbohrung in ein Bauteil eingetrieben werden. Dadurch wird ein besonders schnelles und damit ökonomisches Eintreiben einer Vielzahl von Nägeln nacheinander ermöglicht.

Für die weitere Ausgestaltung der Erfindung wird auf die Unteransprüche, sowie auf die beiliegende Zeichnung verwiesen. In der Zeichnung zeigen:
- Figur 1: eine Anordnung zum sequenziellen Eintreiben einer Vielzahl von Nägeln in ein Bauteil gemäß der vorliegenden Erfindung in perspektivischer Ansicht;
- Figur 2: das Nagelsetzgerät der Anordnung aus Figur 1 in perspektivischer Ansicht;
- Figur 3: das Nagelsetzgerät aus Figur 2 in einer anderen perspektivischen Ansicht;
- Figur 4: das Nagelsetzgerät aus Figur 2 und Figur 3 in einer Schnittansicht;
- Figur 5: die Antriebseinheit der Anordnung aus Figur 1 in perspektivischer Ansicht;
- Figur 6: die Stellweiche der Anordnung aus Figur 1 in perspektivischer Ansicht; und
- Figur 7: die beiden Bereitstellungseinheiten der Anordnung aus Figur 1 in perspektivischer Ansicht.

Die Figur 1 zeigt eine Anordnung 1 zum sequenziellen Eintreiben einer Vielzahl von Nägeln in ein Bauteil gemäß der vorliegenden Erfindung. Diese umfasst ein Nagelsetzgerät 2, welches vorliegend als Druckluftnagler ausgebildet ist, und eine an dieses angeschlossene Zuführeinrichtung 3, welche ausgebildet ist, dem Nagelsetzgerät 2 nacheinander Nägel zum Eintreiben in ein Bauteil zuzuführen.

Das Nagelsetzgerät 2 ist in den Figuren 2 bis 4 im Detail dargestellt. Vorliegend handelt es sich um ein Nagelsetzgerät 2 zum Anbringen an einer automatisierten Produktionsanlage. Das Nagelsetzgerät 2 besitzt einen Grundkörper 4, in welchem ein Schusskanal 5 zum Führen eines in ein Bauteil einzutreibenden Nagels und eines diesen antreibenden Schlagbolzen 6 ausgebildet ist. Der Schlagbolzen 6 wird pneumatisch betätigt und ist dazu mit einem Pneumatikkolben 7 verbunden.

In einer vorderen Gerätenase 8 des Nagelsetzgeräts 2 ist ein Zuführkanal 9 ausgebildet, welcher schräg zum Schusskanal 5 verläuft und in diesen mündet. Der Zuführkanal 9 dient dazu, nacheinander Nägel dem Schusskanal 5 zuzuführen, so dass diese einzeln in ein Bauteil eingetrieben werden können. Der Zuführkanal 9 ist vorliegend mehrteilig ausgebildet und erstreckt sich über die Gerätenase 8 und ein an dieser befestigtes Rohr 10, an dessen freiem, rückseitigen Ende 11 ein Anschluss 12 zum Anbringen an die Zuführeinrichtung 3 vorgesehen ist.

Die Zuführeinrichtung 3 umfasst vorliegend eine Schlauchleitung 13 mit einem vorderen Anschluss zum Anbringen an dem Nagelsetzgerät 2. Rückseitig verzweigt sich die Schlauchleitung 13 in zwei Schlauchleitungsabschnitte 13a, 13b, welche jeweils zu einer Bereitstellungseinheit 14 verlaufen, wie in Figur 7 im Detail dargestellt ist. Die Bereitstellungseinheiten 14 sind jeweils auf einem verfahrbaren Traggestell 15 aus Metallprofilen angeordnet und umfassen jeweils eine Abwickelstation 16 zum Abwickeln von Nagelmagazinen 17 und Mittel zum Schieben der Nägel aus den Magazinen. Konkret werden die Nägel mittels Pneumatikzylindern 18 aus den Nagelmagazinen geschoben und so in die hinteren, setzgerätfernen Enden der Schlauchleitung 13 eingebracht.

Von jeder Bereitstellungseinheit 14 läuft jeweils ein Schlauchleitungsabschnitt 13a, 13b zu einer umschaltbaren Stellweiche 19, welche im Detail in Figur 6 dargestellt ist. Die Stellweiche 19 besitzt zwei rückseitige Anschlüsse 20, an denen jeweils ein zu einer Betätigungseinheit 14 verlaufender Schlauchleitungsabschnitt 13a, 13b angeschlossen ist. Ferner ist ein vorderseitigen Anschluss 21 vorgesehen, welcher mit der zum Nagelsetzgerät 2 führenden Schlauchleitung 13 versehen ist. Somit ist die Stellweiche in der Form eines 3/2-Wegeventils ausgestaltet und mittels eines Pneumatikzylinders 22 umschaltbar, so dass wahlweise eine der beiden Bereitstellungseinheiten 14 verlaufenden Schlauchleitungen mit der Schlauchleitung 13, welche zum Nagelsetzgerät 2 führt, verbunden werden kann.

Die Zuführeinrichtung 3 umfasst ferner eine Antriebseinheit 23, um Nägel von der jeweiligen Bereitstellungseinheit 14 in Richtung des Nagelsetzgerätes 2 fördern zu können. Die Antriebseinheit weist eine druckluftbetriebene Ejektorpumpe 24 auf, welche die Schlauchleitung 13 in eine setzgerätferne hintere Unterdruck-Schlauchleitung 25 und in eine gegenüber dieser deutlich kürzere setzgerätnahe, vordere Überdruck-Schlauchleitung 26 unterteilt. Die Antriebseinheit 23 ist im Detail in Figur 5 dargestellt. Diese weist auf der linken Seite einen Unterdruck-Anschluss 27 für die Unterdruck-Schlauchleitung 25 und auf der rechten Seite einen Überdruck-Anschluss 28 für die Überdruck-Schlauchleitung 26 auf. Zum Anschluss von Druckluft ist ferner ein Druckluft-Anschluss 26 in der Mitte vorgesehen.

In der Überdruck-Schlauchleitung 26 und im Zuführkanal 9 des Nagelsetzgeräts 2 ist eine Staustrecke 30 vorgesehen, in welcher sich die Nägel vor der Zufuhr in den Schusskanal 6 des Nagelsetzgeräts 2 stauen können, wie dies beispielsweise in Figur 4 dargestellt ist. Am hinteren, setzgerätfernen Ende der Staustrecke ist ein Staustreckensensor 31 vorgesehen, mittels welchem erfasst werden kann, ob die Staustrecke 30 vollständig mit Nägeln gefüllt ist.

Am Nagelsetzgerät 2 sind ferner Vereinzelungsmittel 32 vorgesehen, um Nägel einzeln aus dem Zuführkanal 9 dem Schusskanal 5 des Nagelsetzgerätes 2 zuzuführen. Vorliegend umfassen diese Vereinzelungsmittel 32 eine Halteeinrichtung 33, welche ausgebildet ist, einen vorderen Nagel im Zuführkanal 9 form- und/oder kraftschlüssig zu blockieren.

Konkret umfasst die Halteeinrichtung 33 ein Verriegelungselement 34, welches quer zum Zuführkanal 9 bewegbar ist zwischen einer Blockierposition, in welcher der Nagel vor Erreichen des Schusskanals 5 blockiert wird, und einer Freigabeposition, in welcher der Nagel in den Schusskanal 5 weitergefördert werden kann. Das Verriegelungselement 34 wird vorliegend mittels eines Pneumatikzylinders 35 betätigt.

Im Betrieb ist vorgesehen, dass dem Nagelsetzgerät 2 kontinuierlich Nägel zugeführt werden. Dazu werden bei der Bereitstellungseinheit 14 Nägel aus dem jeweiligen Nagelmagazin 16 geschoben und in das hintere Ende der Schlauchleitung 13 eingebracht. In dem Bereich der Schlauchleitung zwischen den Bereitstellungseinheiten 14 und der Antriebseinheit 23 werden die Nägel durch Unterdruck nacheinander in ihrer Längsrichtung gefördert. Nach dem Durchlaufen der Antriebseinheit 23 erfolgt die Förderung der Nägel durch Überdruck in der Überdruck-Schlauchleitung 23 bis zum Nagelsetzgerät 2. Vor Erreichen des Schusskanals 5 werden die Nägel mittels der Halteeinrichtung 33 angehalten, so dass sich mehrere Nägel in der Staustrecke 30 befinden. Soll nun ein Nagel in ein Bauteil eingetrieben werden, so wird mittels der Vereinzelungsmittel 32 ein Nagel dem Schusskanal 5 zugeführt und durch den Schlagbolzen 6 in ein Bauteil eingetrieben.

Mittels des Sensors 31 wird permanent überwacht, ob die Staustrecke 30 vollständig mit Nägeln gefüllt ist. In diesem Fall werden die Bereitstellungseinheiten 14 derart gesteuert, das keine weiteren Nägel in die Schlauchleitung 13 eingebracht werden. Erst wenn die Staustrecke 30 nicht mehr vollständig mit Nägeln gefüllt ist, erfolgt eine weitere Zufuhr von Nägeln aus den Bereitstellungseinheiten 14.

Ist das Nagelmagazin 17 einer Abwickelstation 16 leer, so kann mittels der Stellweiche 19 auf die andere Bereitstellungseinheit 14 umgeschaltet werden, so dass weiterhin kontinuierlich Nägel dem Nagelsetzgerät 2 zugeführt werden können. In der Zwischenzeit kann dann ein neues Nagelmagazin 17 in die Abwickelstation 16 eingesetzt werden. Auf diese Weise ist ein kontinuierlicher Betrieb des Nagelsetzgeräts 2 möglich.

### Bezugszeichenliste

- 1: Anordnung
- 2: Nagelsetzgerät
- 3: Zuführeinrichtung
- 4: Grundkörper
- 5: Schusskanal
- 6: Schlagbolzen
- 7: Pneumatikkolben
- 8: Gerätenase
- 9: Zuführkanal
- 10: Rohr
- 11: Freies Ende
- 12: Anschluss
- 13: Schlauchleitung
- 13a,b: Schlauchleitungsabschnitt
- 14: Bereitstellungseinheit
- 15: Traggestell
- 16: Abwickelstation
- 17: Nagelmagazin
- 18: Pneumatikzylinder
- 19: Stellweiche
- 20: rückseitiger Anschluss
- 21: vorderseitiger Anschluss
- 22: Pneumatikzylinder
- 23: Antriebseinheit
- 24: Ejektorpumpe
- 25: Unterdruck-Schlauchleitung
- 26: Überdruck-Schlauchleitung
- 27: Unterdruck-Anschluss
- 28: Überdruck-Anschluss
- 29: Druckluft-Anschluss
- 30: Staustrecke
- 31: Staustreckensensor
- 32: Vereinzelungsmittel
- 33: Halteeinrichtung
- 34: Verriegelungselement
- 35: Pneumatikzylinder

## Patentansprüche

1. Zuführeinrichtung (3) zum Zuführen von Nägeln zu einem Nagelsetzgerät (2), welche eine Schlauchleitung (13) mit einem vorderen Anschluss zum Anbringen an ein Nagelsetzgerät (2) und mit mindestens einem hinteren Anschluss zum Anbringen an eine Bereitstellungseinheit (14) für Nägel aufweist, so dass durch die Schlauchleitung (13) Nägel in ihrer Längsrichtung hintereinander dem Nagelsetzgerät (2) zugeführt werden können, wobei die Zuführeinrichtung eine Antriebseinheit (23) zur Förderung der Nägel in Richtung des vorderen Anschlusses umfasst, wobei die Antriebseinheit (23) eine bevorzugt druckluftbetriebene Ejektorpumpe (24) aufweist, **dadurch gekennzeichnet, dass** die Ejektorpumpe (24) die Schlauchleitung (13) in eine hintere Unterdruck-Schlauchleitung (25), in welcher die Nägel durch Unterdruck in Richtung des vorderen Anschlusses gefördert werden können, und in eine vordere Überdruck-Schlauchleitung (26), in welcher die Nägel in Richtung des vorderen Anschlusses durch Überdruck gefördert werden können, unterteilt.

2. Zuführeinrichtung (3) nach Anspruch 1, **dadurch gekennzeichnet, dass** die Überdruck-Schlauchleitung (26) kürzer ist als die Unterdruck-Schlauchleitung (25).

3. Zuführeinrichtung (3) nach einem der vorherigen Ansprüche, **dadurch gekennzeichnet, dass** in einem an den vorderen Anschluss angrenzenden Abschnitt der Schlauchleitung (13) eine Staustrecke (30) oder ein Teil einer Staustrecke (30) vorgesehen ist, in welcher sich die Nägel vor der Zufuhr in einen Schusskanal (5) eines Nagelsetzgeräts (2) stauen können.

4. Zuführeinrichtung (3) nach Anspruch 3, **dadurch gekennzeichnet, dass** am hinteren Ende der Staustrecke (30) ein Staustreckensensor (31) vorgesehen ist, welcher erkennen kann, ob gestaute Nägel bis zu dem hinteren Ende der Staustrecke (31) reichen.

5. Zuführeinrichtung (3) nach einem der vorherigen Ansprüche, **dadurch gekennzeichnet, dass** diese eine umschaltbare Stellweiche (19) umfasst, welche die Schlauchleitung (13) an ihrem hinteren Endbereich aufteilt, so dass sich rückseitig zwei Schlauchleitungsabschnitte (13a, 13b) in die Stellweiche (19) münden, die an ihrem hinteren Ende jeweils einen Anschluss zum Anbringen an einer Bereitstellungseinheit (14) für Nägel aufweisen, wobei, insbesondere, die Stellweiche (19) einen Pneumatikzylinder (22) aufweist, um die Stellweiche (19) umschalten zu können.

6. Zuführeinrichtung (3) nach einem der vorherigen Ansprüche, **dadurch gekennzeichnet, dass** diese mindestens eine Bereitstellungseinheit (14) für Nägel aufweist, welche mit einem hinteren Ende der Schlauchleitung (13) verbunden ist.

7. Zuführeinrichtung (3) nach Anspruch 6, **dadurch gekennzeichnet, dass** mindestens eine Bereitstellungseinheit (14) einen Vibrationsförderer, insbesondere einen Vibrationswendelförderer umfasst, mittels dessen Nägel Kopf an Kopf hängend dem hinteren, setzgerätfernen Ende der Schlauchleitung (13) zugeführt und einzeln nacheinander in die Schlauchleitung (13) eingebracht werden können, und/oder mindestens eine Bereitstellungseinheit (14) eine Sortiereinheit umfasst, welche ausgebildet ist, insbesondere Nägel ohne Kopf derart zu sortieren, dass die Nägel einheitlich in eine Förderrichtung weisen und so in das hintere, setzgerätferne Ende der Schlauchleitung (13) eingebracht werden können, wobei, insbesondere, der Vibrationsförderer und/oder die Sortiereinheit mit einem Bunker verbunden ist, aus welchem Nägel zugeführt werden können, wobei, bevorzugt, Sensormittel vorgesehen sind, um den Füllstand des Bunkers zu überwachen.

8. Zuführeinrichtung (3) nach einem der Ansprüche 6 oder 7, **dadurch gekennzeichnet, dass** mindestens eine Bereitstellungseinheit (14) eine Abwickelstation (16) zum Abwickeln von Nagelmagazinen (17) und Mittel zum Schieben der Nägel aus Magazinen umfasst, so dass die Nägel direkt aus dem Nagelmagazin in das setzgerätferne Ende der Schlauchleitung (13) geschoben werden können.

9. Zuführeinrichtung (3) nach einem der Ansprüche 6 bis 8 und nach Anspruch 5, **dadurch gekennzeichnet, dass** die Zuführeinrichtung (3) zwei Bereitstellungseinheiten (14) umfasst, die mit jeweils einem hinteren Ende der Schlauchleitung (13) verbunden ist, und/oder dass die Zuführeinrichtung (3) eine Steuereinheit umfasst, wobei, insbesondere, die Steuereinheit derart konfiguriert ist, dass das Einbringen von Nägeln in die Schlauchleitungen (13) an der Bereitstellungseinheit/ den Bereitstellungseinheiten (14) unterbrochen wird, wenn ein Staustreckensensor detektiert, dass die Staustrecke vollständig mit Nägeln gefüllt ist.

10. Anordnung (1) zum sequenziellen Eintreiben einer Vielzahl von Nägeln in ein Bauteil, mit
einem Nagelsetzgerät (2), insbesondere eine Druckluftnageler, mit einem Schusskanal (5) zum Führen eines in ein Bauteil einzutreibenden Nagels und einem diesen antreibenden Schlagbolzen (6), wobei das Nagelsetzgerät (2) einen Anschluss zum Anbringen einer Zuführeinrichtung (3) aufweist, und
einer an dem Nagelsetzgerät (2) angeschlossenen Zuführeinrichtung (3) nach einem der vorherigen Ansprüche.

11. Anordnung (1) nach Anspruch 10, **dadurch gekennzeichnet, dass** das Nagelsetzgerät (2) einen zum Anschluss der Schlauchleitung (13) führenden Zuführkanal (9) aufweist, welcher schräg zum Schusskanal (5) verläuft und in diesen mündet.

12. Anordnung (1) nach Anspruch 11, **dadurch gekennzeichnet, dass** Vereinzelungsmittel (32) vorgesehen sind, um Nägel einzeln aus dem Zuführkanal (9) in den Schusskanal (5) des Nagelsetzgeräts (2) zuzuführen.

13. Anordnung (1) nach Anspruch 12, **dadurch gekennzeichnet, dass** die Vereinzelungsmittel (32) eine Halteeinrichtung (33) umfassen, welche ausgebildet ist, einen vorderen Nagel im Zuführkanal (9) form- und/oder kraftschlüssig zu blockieren.

14. Anordnung (1) nach Anspruch 13, **dadurch gekennzeichnet, dass** die Halteeinrichtung (33) mindestens ein Verriegelungselement (34) umfasst, welches quer zum Zuführkanal (9) bewegbar ist zwischen einer Blockierposition, in welcher ein vorderer Nagel vor Erreichen des Schusskanals (5) blockiert wird, und einer Freigabeposition, in welcher der Nagel in den Schusskanal (5) weiter gefördert werden kann, wobei, insbesondere, ein Verriegelungselement (34) derart ausgebildet ist, dass es einen Nagel mit einem Kopf vor dem Kopf formschlüssig greifen kann, und/oder wobei, insbesondere, jedem Verriegelungselement (34) ein Pneumatikzylinder (35) zugeordnet ist, um das jeweilige Verriegelungselement (34) zu betätigen, wobei, bevorzugt, die Halteeinrichtung (33) ein vorderes und ein hinteres Verriegelungselement (34) umfasst, wobei, besonders bevorzugt, das vordere Verriegelungselement (34) derart ausgebildet und angeordnet ist, dass es in seiner Blockierposition so in den Zuführkanal (9) ragt, dass ein vorderer Nagel in der Staustrecke (30) insbesondere formschlüssig vor der Zufuhr in den Schusskanal (5) angehalten werden kann, und/oder wobei, besonders bevorzugt, das hintere Verriegelungselement (34) ausgebildet ist, einen kopflosen Nagel im Zuführkanal (9) kraftschlüssig zu klemmen.

15. Verwendung einer Anordnung (1) nach einem der Ansprüche 10 bis 14 zum Zuführen und Eintreiben von Nägeln aus lignozellulosischem Material, insbesondere von Nägeln aus Holz und/oder einem Holzwerkstoff, bevorzugt von einem organisch gebundenen Holzwerkstoff.

## Claims

1. Feeding device (3) for feeding nails to a nail setting device (2), which has a hose line (13) with a front connection for attachment to a nailing device (2) and with at least one rear connection for attachment to a supply unit (14) for nails, so that nails can be fed through the hose line (13) in their longitudinal direction one after the other to the nailing device (2), wherein the feed device comprising a drive unit (23) for conveying the nails in the direction of the front connection, wherein the drive unit (23) has a preferably compressed air-operated ejector pump (24), **characterized in that** the ejector pump (24) divides the hose line (13) into a rear vacuum hose line (25), in which the nails can be conveyed by vacuum pressure in the direction of the front connection, and a front positive pressure hose line (26), in which the nails can be conveyed in the direction of the front connection by positive pressure

2. Feeding device (3) according to claim 1, **characterized in that** the positive pressure hose line (26) is shorter than the negative pressure hose line (25).

3. Feed device (3) according to one of the previous claims, **characterized in that** a congestion section (30) or part of a congestion section (30) is provided in a section of the hose line (13) adjacent to the front connection, in which the nails can accumulate before being fed into a firing channel (5) of a nailing device (2).

4. Feed device (3) according to claim 3, **characterized in that** a congestion section sensor (31) is provided at the rear end of the congestion section (30), which can detect whether congested nails reach the rear end of the congestion section (31).

5. Feeding device (3) according to one of the previous claims, **characterized in that** it comprises a switchable switch (19) which divides the hose line (13) at its rear end so that two hose line sections (13a, 13b) open into the switch (19) at the rear end thereof, each of which has a connection at its rear end for attachment to a supply unit (14) for nails, wherein, in particular, the switch (19) has a pneumatic cylinder (22) for switching the switch (19).

6. . Feeding device (3) according to one of the previous claims, **characterized in that** it has at least one supply unit (14) for nails, which is connected to a rear end of the hose line (13).

7. Feeding device (3) according to claim 6, **characterized in that** at least one supply unit (14) comprises a vibratory conveyor, in particular a vibratory spiral conveyor, by means of which nails are fed hanging head-to-head to the rear end of the hose line (13) remote from the setting device and are fed individually one after the other into the hose line (13), and/or at least one supply unit (14) comprises a sorting unit which is designed, in particular, to sort nails without heads in such a way that the nails point uniformly in one direction of conveyance and can thus be introduced into the rear end of the hose line (13), wherein, in particular, the vibratory conveyor and/orthe feeder and/or the sorting unit is connected to a hopper from which nails can be fed, wherein, preferably, sensor means are provided to monitor the fill level of the hopper.

8. Feeding device (3) according to one of claims 6 or 7, **characterized in that** at least one supply unit (14) comprises an unwinding station (16) for unwinding nail magazines (17) and means for pushing the nails out of magazines, so that the nails can be pushed directly from the nail magazine into the end of the hose line (13) remote from the setting device.

9. Feeding device (3) according to any one of claims 6 to 8 and according to claim 5, **characterized in that** the feeding device (3) comprises two supply units (14), each of which is connected to a rear end of the hose line (13), and/or **in that** the feeding device (3) comprises a control unit, wherein, in particular, the control unit is configured such that the insertion of nails into the hose lines (13) at the supply unit(s) (14) is interrupted when a jam section sensor detects that the jam section is completely filled with nails.

10. Arrangement (1) for sequentially driving a plurality of nails into a component, comprising a setting device (2), in particular a pneumatic nailer, with a a firing channel (5) for guiding a nail to be driven into a component and a firing pin (6) for driving the nail, wherein the nailing device (2) has a connection for attaching a feed device (3), and a feed device connected to the nailer (2) (3) according to one of the preceding claims.

11. Arrangement (1) according to claim 10, **characterized in that** the setting device (2) has a feed channel (9) for connecting the hose line (13), which runs at an angle to the firing channel (5) and opens into it.

12. Arrangement (1) according to claim 11, **characterized in that** separating means (32) are provided to feed nails individually from the feed channel (9) into the firing channel (5) of the nail setting device (2).

13. Arrangement (1) according to claim 12, **characterized in that** the separating means (32) comprise a holding device (33) which is designed to block a front nail in the feed channel (9) by form fit and/or force fit.

14. Arrangement (1) according to claim 13, **characterized in that** the holding device (33) comprises at least one locking element (34), which is movable transversely to the feed channel (9) between a blocking position, in which a front nail is blocked before reaching the firing channel (5), and a release position in which the nail can be further conveyed into the firing channel (5), wherein, in particular, a locking element (34) is designed such that it can form-fit a nail with a head in front of the head, and/or wherein, in particular, a pneumatic cylinder (35) is assigned to each locking element (34) in order to actuate the respective locking element (34), wherein, preferably, the holding device (33) comprises a front and a rear locking element (34), wherein, particularly preferably, the front locking element (34) is designed and arranged in such a way that, in its blocking position, it protrudes into the feed channel (9) in such a way that a front nail in the jam section (30) can be stopped in particular in a form-fitting manner in particular before being fed into the firing channel (5), and/or wherein, particularly preferably, the rear locking element (34) is designed to stop a headless nail in the feed channel (9).

15. Use of an arrangement (1) according to one of claims 10 to 14 for feeding and driving nails made of lignocellulosic material, in particular nails made of wood and/or a wood-based material, preferably an organically bonded wood-based material.

## Revendications

1. Dispositif d'alimentation (3) pour alimenter des clous en un appareil de pose de clous, qui comprend un tuyau flexible (13) avec un raccord avant pour le raccordement à un appareil de pose de clous (2) et avec au moins un raccord arrière pour le raccordement à une unité d'alimentation (14) en clous, de sorte que les clous peuvent être amenés dans le tuyau flexible (13) les uns derrière les autres dans leur direction longitudinale vers l'appareil de pose de clous (2), le dispositif d'alimentation comprenant une unité d'entraînement (23) pour transporter les clous en direction du raccord avant, l'unité d'entraînement (23) comportant une pompe à éjecteur (24) de préférence à air comprimé, **caractérisé en ce que** la pompe à éjecteur (24) divide le tuyau flexible (13) dans un tuyau flexible arrière à dépression (25), dans lequel les clous peuvent être transportés par depression vers le raccord avant, et en un tuyau flexible avant à surpression (26) dans lequel les clous peuvent être transportés vers le raccord avant par surpression.

2. Dispositif d'alimentation (3) selon la revendication 1, **caractérisé en ce que** le tuyau flexible à surpression (26) est plus court que le tuyau flexible à dépression (25).

3. Dispositif d'alimentation (3) selon l'une des revendications précédentes, **caractérisé en ce que en ce qu'**une section d'accumulation (30) ou une partie d'une section d'accumulation (30) est prévue dans une partie de la conduite flexible (13) adjacente au raccordement avant, dans laquelle les clous peuvent s'accumuler avant d'être acheminés dans un canal de tir (5) d'un appareil de pose de clous (2).

4. Dispositif d'alimentation (3) selon la revendication 3, **caractérisé en ce qu'**un capteur de section d'accumulation (31) est prévu à l'extrémité arrière de la section d'accumulation (30), lequel peut détecter si les clous accumulés atteignent l'extrémité arrière de la section d'accumulation (31).

5. Dispositif d'alimentation (3) selon l'une des revendications précédentes, **caractérisé en ce qu'**il comprend un aiguillage commutable (19) qui divise le tuyau flexible (13) à son extrémité arrière de manière à ce que deux sections de tuyau flexible (13a, 13b) débouchent à l'arrière dans les l'aiguillage commentable (19) qui, à leur présentent chacune à leur extrémité arrière un raccordement pour être fixées à une unité d'alimentation (14) en clous, le dispositif de commutation (19) présentant en particulier un vérin pneumatique (22) pour pouvoir commuter le dispositif de commutation (19).

6. Dispositif d'alimentation (3) selon l'une des revendications précédentes, **caractérisé en ce qu'**il comporte au moins une unité d'alimentation (14) en clous, qui est reliée à une extrémité arrière de la conduite flexible (13).

7. Dispositif d'alimentation (3) selon la revendication 6, **caractérisé en ce qu'**au moins une unité d'alimentation (14) comprend un convoyeur vibrant, en particulier un convoyeur vibrant hélicoïdal, au moyen duquel les clous sont amenés pendu tête-à- tête à l'extrémité arrière du tuyau flexible (13) et introduits un par un dans le tuyau flexible (13) éloignée du dispositif de pose, et/ou au moins une unité d'alimentation (14) comprend une unité de tri qui est conçue pour trier en particulier les clous sans tête de telle sorte que les clous soient orientés de manière uniforme dans une direction de transport et puissent ainsi être introduits dans l'extrémité arrière du tuyau flexible, du dispositif de pose (13), l'unité de transport par vibration et/ou l'unité de tri étant notamment reliée à une trémie à partir de laquelle les clous peuvent être acheminés, des moyens de détection étant de preference prévus pour surveiller le niveau de remplissage de la trémie.

8. Dispositif d'alimentation (3) selon l'une des revendications 6 ou 7, **caractérisé en ce qu'** qu'au moins une unité d'alimentation (14) comprend une station de déroulement (16) pour dérouler des magasins à clous (17) et des moyens pour pousser les clous hors des magasins, de sorte que les clous peuvent être poussés directement du magasin à clous vers l'extrémité de la conduite flexible (13) éloignée du dispositif de pose.

9. Dispositif d'alimentation (3) selon l'une des revendications 6 à 8 et selon la revendication 5, **caractérisé en ce que** le dispositif d'alimentation (3) comprend deux unités d'alimentation (14) qui sont chacune reliées à une extrémité arrière du tuyau flexible (13), et/ou **en ce que** le dispositif d'alimentation (3) comprend une unité de commande, l'unité de commande étant notamment configurée de telle sorte que l'introduction de clous dans les tuyaux flexibles (13) au niveau de l'unité ou des unités d'alimentation (14) est interrompue lorsqu'un capteur de section d'accumulation détecte que la section d'accumulation est complètement remplie de clous.

10. Dispositif (1) pour enfoncer séquentiellement une pluralité de clous dans un élément de construction, comprenant un dispositif de pose de clous (2), en particulier une cloueuse pneumatique, avec un un canal de tir (5) pour guider un clou à enfoncer dans un composant et un percuteur (6) qui l'entraîne, le dispositif de pose de clous (2) présentant un raccord pour fixer un dispositif d'alimentation (3), et un dispositif d'alimentation raccordé au dispositif de pose de clous (2) (3) selon l'une des revendications précédentes.

11. Dispositif (1) selon la revendication 10, **caractérisé en ce que** le dispositif de pose de clous (2) comporte un canal d'alimentation (9) menant au raccordement du tuyau flexible (13), lequel s'étend en biais par rapport au canal de tir (5) et débouche dans celui-ci.

12. Dispositif (1) selon la revendication 11, **caractérisé en ce que** des moyens de séparation (32) sont prévus pour acheminer les clous un par un du canal d'alimentation (9) vers le canal de tir (5) du dispositif de pose de clous (2).

13. Dispositif (1) selon la revendication 12, **caractérisé en ce que** les moyens de séparation (32) comprennent un dispositif de retenue (33) qui est conçu pour bloquer un clou avant dans le canal d'alimentation (9) par form ou par force.

14. Dispositif (1) selon la revendication 13, **caractérisé en ce que** le dispositif de retenue (33) comprend au moins un élément de verrouillage (34) qui est mobile transversalement au canal d'alimentation (9) entre une position de blocage, dans laquelle un clou avant est bloqué avant d'atteindre le canal de tir (5), et une position de libération dans laquelle le clou peut continuer à être acheminé dans le canal de tir (5), un élément de verrouillage (34) étant notamment conçu de telle sorte qu'il peut saisir un clou avec une tête devant la tête, et/ou dans lequel, en particulier, un vérin pneumatique (35) est associé à chaque élément de verrouillage (34) afin d'actionner l'élément de verrouillage (34) correspondant, le dispositif de retenue (33) comprenant de préférence un élément de verrouillage avant et un élément de verrouillage arrière (34), de préférence, l'élément de verrouillage avant ment (34) est conçu et disposé de telle sorte que, dans sa position de blocage un clou avant dans la section d'accumulation (30) puisse être arrêté, en particulier par complémentarité de forme, avant l'alimentation dans le canal de tir (5), et/ou dans lequel, de manière particulièrement préférée, l'élément de verrouillage arrière (34) est conçu pour arrêter un clou sans tête dans le canal d'alimentation (9).

15. Utilisation d'un dispositif (1) selon l'une des revendications 10 à 14 pour l'alimentation et l'enfoncement de clous en matériau lignocellulosique, en particulier de clous en bois et/ou en matériau dérivé du bois, de préférence d'un matériau dérivé du bois à liant organique.
